# EUROPÄISCHE PATENTANMELDUNG

(11) **EP 4 696 856 A1**
(43) Veröffentlichungstag der Anmeldung: **18.02.2026**
(21) Anmeldenummer: 25194962.4
(22) Anmeldetag: 08.08.2025
(51) Int. Cl.: E06B 1/34, E06B 1/06, E06B 1/08

(54) **TÜRZAGE**

(30) Priorität: 16.08.2024 DE 102024123474
(71) Anmelder: Nipper, Oliver, 26219 Bösel (DE)
(72) Erfinder: Nipper, Oliver, 26219 Bösel (DE)
(74) Vertreter: Eisenführ Speiser

(57) **Zusammenfassung**

Die vorliegende Erfindung betrifft eine Türzarge bestehend aus einer Basis aus Holzmaterial und einen darauf angeordneten Zargenfalz und einen neben dem Zargenfalz angeordneten Türanschlag mit einer Aufnahme für ein Dichtungsmittel, wobei der Türanschlag eine größere Höhe aufweist als der Zargenfalz und der Zargenfalz und/oder der Türanschlag oberseitig jeweils mit einer ABS-Kante versehen sind.

## Beschreibung

Die Erfindung betrifft eine Türzarge.

Eine Zarge ist regelmäßig ein Rahmen, der zur Aufnahme von Türen dient oder zum Verkleiden von Mauerdurchbrüchen verwendet wird. In der Architektur und im Bauwesen sind Zargen essentielle Elemente, die nicht nur die Tür beziehungsweise Türscharniere halten, sondern auch zur ästhetischen Gestaltung von Räumen beitragen. Zargen sind in verschiedenen Ausführungen erhältlich, darunter Aluminiumzargen, Umfassungszargen, Durchgangszargen, Blockzargen und Blendrahmen. Zudem können Zargen auch als Teil von Trennwandsystemen eingesetzt werden, wobei sie teils in abgewinkelter Form angeboten werden, um spezifischen räumlichen Anforderungen gerecht zu werden.

Zargen sind auch in einer Vielzahl von Materialien und Designs verfügbar, um unterschiedliche funktionale und ästhetische Bedürfnisse zu erfüllen. Sie bieten eine stabile Struktur für Türen und Tore und tragen zur Vollendung des Raumdesigns bei. Durch die Auswahl der richtigen Zarge kann die Langlebigkeit der Türinstallation sichergestellt und gleichzeitig das Erscheinungsbild des Raumes verbessert werden.

Die Auswahl der richtigen Zarge hängt von mehreren Faktoren ab, darunter die Art der Tür, die Wandbeschaffenheit, ästhetische Präferenzen und funktionale Anforderungen. Wichtige Berücksichtigung findet auch das Material der Zarge, zum Beispiel Holz oder Aluminium, die Wandstärke und das Design der Tür. Es ist auch wichtig, die Zarge auf die architektonischen Details und den Stil des Raumes abzustimmen.

Die Zarge wird regelmäßig zusammen mit der zugehörigen Tür von versierten Handwerkern eingesetzt und eingestellt.

Um die Nutzungsfähigkeit von Türen und deren Oberflächen zu erhöhen, ist es bereits bekannt, dass Türblätter mittlerweile mit einer ABS-Kante ausgestattet werden. Die ABS-Kante (ABS-Acrylnitril-Butadien-Styrol) ist ein schlagfester, mechanisch und thermisch belastbarer, hochwertiger Kunststoff. Die ABS-Kante wird dabei regelmäßig vollflächig durchgefärbt und weist eine Deckschicht im gewünschten Dekor auf. Die ABS-Kante wird auch als "Umleimer" bezeichnet, als Oberbegriff für Platten- und Schmalseiten-Beschichtungen. Wie erwähnt, dient die ABS-Kante dazu, die (Schnitt-)kanten von Holz- und Kunststoffplatten von Möbeln zu verkleiden. Die Kante aus ABS-Kunststoff zeichnet sich dabei durch eine hohe Oberflächenhärte aus und dank der Elastizität des ABS-Kunststoffes verleitet die ABS-Kante dem entsprechenden Möbelstück eine gute und hohe Schlagfestigkeit.

Diese gewünschten Eigenschaften der ABS-Kante sind in vielfacher Anwendung bekannt, insbesondere bei Büromöbeln, Tischen, aber auch von Türblättern, insbesondere dann, wenn die Türblätter Teil einer Tür sind, die einer relativ großen Belastung ausgesetzt ist.

Die Tür wird, wie erwähnt, von einer Zarge aufgenommen. So trägt beispielsweise auch die Zarge die Türscharniere, ferner weist die Zarge auch ein Türanschlag mit einer Dichtung auf.

Gerade bei Holztüren ist man bisher aufgrund der Bauweise darauf angewiesen, dass die Zarge die angrenzende, gemauerte Wand überragt, jedenfalls ist mit Türzargen aus Holz bislang ein Zargensystem am Markt, welches es nicht erlaubt, dass die Zarge und damit die gesamte Tür flächenbündig mit der angrenzenden Wand abschließen. Stattdessen überragt die Zarge die angrenzende Wand um einige Zentimeter und steht somit, wie die Tür selbst, in den Raum hinein, was in bestimmten Situationen unerwünscht ist, weil flächenbündiger Wandabschluss gewünscht oder auch sogar notwendig ist.

Wenn bisher andere Systeme eingesetzt werden sollen, die flächenbündig mit der Wand abschließen, gibt es Lösungen für Zargenkonstruktionen aus Aluminium oder anderem Metall. Solche Lösungen sind sehr teuer und die Aluminiumoberfläche selbst wird auch von ihrer Struktur her von einer Holzoberfläche unterschieden, dabei bedarf es noch weiteren Anpassungen und Bearbeitungen der Aluminiumoberfläche der Zarge, damit das System aus Zarge und Türblatt auch ästhetisch stimmig ist.

Die Aufgabe der Erfindung ist es, eine Lösung für eine Türzarge und damit ein Tür-Zargensystem bereitzustellen, welches die bisherigen Nachteile vermeidet.

Die Aufgabe wird erfindungsgemäß mit einer Türzarge mit den Merkmalen nach Anspruch 1 gelöst, vorteilhafte Weiterbildungen sind in den Unteransprüchen beschrieben.

Demnach besteht die Türzarge erfindungsgemäß aus einer Basis aus Holzmaterial und einem darauf angeordneten Zargenfalz und einen neben dem Zargenfalz angeordneten Türanschlag mit einer Aufnahme für ein Dichtungsmittel, wobei der Türanschlag eine größere Höhe aufweist, als der Zargenfalz und der Zargenfalz und/oder der Türanschlag oberseitig mit aus einer Kante aus einem der nachstehenden Materialien versehen sind:
- ABS (Acrylnitril-Butadien-Styrol)
- PVC (Polyvinylchlorid)
- PP (Polypropylen)
- PMMA (Polymethylmetacrylat)
- PET (Polyethylenterephthalat)
- Acryl
- Linoleum
- Vollholz oder Furnierholz
- CPL (Continuous Pressure Laminate)

Das Kantenmaterial liegt regelmäßig als Bandmaterial (z. B. auf einer Rolle oder als Abschnitt) vor und wird von einem spezialisierten Hersteller sowohl von der Bandbreite (Kantenbreite), Dicke, z. B. zwischen 0,4 mm bis typischerweise 3 mm, vorzugsweise 2 mm, und in verschiedensten Dekorausführungen, Farben, Mustern, Designs, Oberflächen hergestellt.

Der Vorteil einer ABS-Kante besteht aus der hohen Belastbarkeit und Elastizität des Materials, welches dann der Tür auch die gewünschten Eigenschaften verleiht, dass auch das gesamte Türdesign dann ansprechend bleibt, wenn die Tür aufgrund ihrer Benutzung mehrfachen Belastungen ausgesetzt ist. Die anderen Materialien haben teilweise andere physikalische, chemische Eigenschaften, sind aber grundsätzlich als Material bekannt und erhältlich.

Das Kantenmaterial, insbesondere das ABS-Kantenmaterial lässt sich hervorragend verarbeiten, weist darüber hinaus eine sehr gute Wärmestabilität auf und, wie erwähnt, eine hohe mechanische Abrieb- und Kratzfestigkeit. Die umfangreichen Einsatzmöglichkeiten aufgrund verschiedener Farb- bzw. Dekorausarbeitung machen den erfindungsgemäßen Einsatz dieses Kantenmaterials bei einer Türzarge deshalb so attraktiv, weil damit das Türdesign auch im Bereich der Zarge auf das Raumdesign abgestimmt werden kann und dies führt nicht nur zu einem ästhetischen Eindruck des gesamten Raumes, sondern auch die Türzarge kann damit zu einer gewünschten Raumfunktion technisch beitragen, wenn beispielsweise der gesamte Raum aufgrund technischer Notwendigkeit eine ganz bestimmte technische Oberfläche aufweisen muss.

Das erfindungsgemäße Kantenmaterial ist oberseitig glatt und muss daher auch nach dem Anbringen am Zargenfalz, Türanschlag nicht mehr nachbehandelt werden.

Die erfindungsgemäße Türzarge besteht aus einer Basis aus Holz, diese Basis bildet quasi das Grundgerüst oder den Zargenunterbau. Das dabei eingesetzte Holz kann eine übliche Schichtholzplatte (Multiplexplatte) sein oder eine Holzplatte aus Vollholz. Im Bereich des Türfalzes, also des Bereichs der Zarge, in dem die Tür an der Innenseite der Zarge vorbeistreicht beziehungsweise auf den Türanschlag trifft, ist der Falzbereich der Türzarge mit einer ABS-Kante ausgestattet und dies gilt vorzugsweise auch für den Türanschlag, der regelmäßig eine größere Höhe aufweist, als der Zargenfalz.

Der Zargenfalz ist dabei bevorzugt wiederum aus Holz gefertigt, zum Beispiel aus einer Holzplatte, Latte etc. mit den gewünschten Breiten-, Längen- und Höhenmaßen und diese Platte oder Latte oder dergleichen kann maschinell auf die gewünschte Kante, z. B. ABS-Kante aufgetragen werden.

Gleiches gilt auch für den Türanschlag, der zwar eine andere Höhe aufweist, aber wiederum aus Holz, sei es Schichtholz oder Vollholz in den gewünschten Abmaßen besteht und auf dem dann ebenfalls in einer Einrichtung die gewünschte Kante, z. B. ABS-Kante aufgebracht wird.

Der Zargenfalz, wie auch der Türanschlag, werden nach Anbringung der gewünschten Kante dann mit der Basis verbunden, zum Beispiel verklebt, und somit weist dann die Zarge die Möglichkeit auf, dass sie eine Tür aufnimmt, die letztlich flächenbündig zur begrenzenden Wand ausgerichtet ist, auch die Zarge selbst steht nicht in den Raum vor, sondern schließt flächenbündig ab.

Der Türanschlag weist regelmäßig auch eine Aufnahme für ein Dichtungsmittel auf, zum Beispiel eine weiche/mittelharte Dichtlippe, zum Beispiel aus Kunststoff, Gummimaterial. An dieser Dichtung kommt die geschlossene Tür zur Anlage, die Dichtung verbindet unmittelbar bei der verschlossenen Tür das Türblatt mit dem Türanschlag.

Durch die Ausbildung der gewünschten Kante, z. B. ABS-Kante auf dem Zargenfalz beziehungsweise dem Türanschlag weist nunmehr dieser Teil der Zarge eine sehr hohe Robustheit auf, was insbesondere dann gewünscht ist, wenn die Tür viel benutzt wird, möglicherweise auch im Arbeitsbereich benutzt wird und es nicht unwahrscheinlich ist, dass auch die Oberfläche der Türzargen mit verschiedenen Materialien berührt oder geschrammt wird, was dann aber bei der ABS-Kante keine sichtbaren Spuren hinterlässt und somit auch die ästhetischen Ansprüche der erfindungsgemäßen Tür deutlich erhöht sind gegenüber Türzargen aus Holz, soweit sie aus dem Stand der Technik bekannt sind.

Die Erfindung wird nachfolgend anhand eines Ausführungsbeispiels im Weiteren erläutert.
Figur 1 zeigt eine Tür 1 mit einem Türblatt 2. Die Tür 1 ist verschlossen und, wie gut zu erkennen, schließt das Türblatt 2 flächenbündig mit der angrenzenden (gemauerten) Wand 3 (im Beispiel Trockenbau) ab. In der Figur 1 ist der Rand einer Zarge nicht zu erkennen, weil er, wie der Rest der gesamten Wand 3, vergipst/verspachtelt ist, das heißt, mit einer Spachtelmasse überstrichen ist und da der Rand der Zarge ebenfalls mit der Wand 3 flächenbündig abschließt, ist somit eine Lösung möglich, bei welcher die Verspachtelung, nach Tapezieren oder Malerarbeiten, den Rand der Zarge der Tür 1 im Raum nicht mehr sichtbar macht.
Figur 2 zeigt dieses ästhetische Detail aus der näheren Ansicht bei geöffneter Tür. Dies ist ebenfalls gut zu erkennen in Figur 3, wo die Türzarge 4 auch ein Schließblech (Schloss) aufnimmt, in welches der Türriegel beim Verschließen einfährt.
Figur 4 zeigt den Aufbau der erfindungsgemäßen Türzarge 4.

Sie besteht zunächst einmal aus einer Basis beziehungswiese Unterkonstruktion 5, dem sogenannten Grundgerüst, welches im gezeigten Beispiel aus Schichtholz besteht, natürlich sind auch andere Holzkonstruktionen möglich, wie Vollholz, Sperrholz usw. Im gezeigten Beispiel ist die Breite B der Türzarge 4 dabei auf die Wanddicke der Wand 3 abgestimmt, das heißt im eingebauten Zustand überragt die Türzarge 4 nicht die Wand 3, sondern schließt mit dieser flächenbündig ab (wie in den Figuren 1 bis 3 gut zu erkennen ist).

Die Platte 10 der Zarge ist so gewählt, dass eine Rigipsplatte oder eine Holzplatte oder dergleichen mit vorbestimmten Maßen, z. B. 12,5 mm Dicke, darauf verschraubt werden können und den Rest der Wand verkleiden und gleichzeitig bündig mit der ABS-Kante 11 abschließen. Die Rigipsplatte oder Holzplatte, Werkstoffe oder dergleichen können auch verspachtelt und/oder tapeziert werden, sodass an beiden Seiten der Zarge dann jeweils nur die ABS-Kante zu erkennen ist.

Auf der gezeigten Basis 5 der Zarge 4 liegt der Zargenfalz 6. Im gezeigten Beispiel besteht dieser ebenfalls aus einem Holzmaterial, zum Beispiel einer Platte oder Latte aus Vollholz, Schichtholz, Kunststoff oder dergleichen. Dieser Zargenfalz 6 schließt ebenfalls flächenbündig mit der -im Bild linken- Kante der Zarge 4 ab.

Auf dem Zargenfalz 6 ist eine ABS-Kante 7 angebracht (geleimt), dieses erfolgt üblicherweise in einer maschinellen Einrichtung, in der dann die Falz-Unterkonstruktion 6 mit ABS-Kante 7 perfekt zusammengebracht (geklebt, verleimt) werden.

In Figur 4 rechts dem Zargenfalz 6 ist ein Türanschlag 8 (mittig) auf der Basis 5 ausgebildet, welcher in Richtung des Zargenfalzes 6 eine Nut 9 aufweist, die eine Aufnahme für ein Dichtungsmittel bildet, zum Beispiel ein Dichtungsband, Dichtungslippe etc., zum Beispiel aus Gummi, Kunststoff, Stoff etc.

Dieser Türanschlag 8 aus Holzmaterial, Kunststoff etc., überragt von der Höhe her den Zargenfalz 6 und im Beispiel ist auch der Türanschlag 8 oberseitig mit einer ABS-Kante 11 abgeschlossen. Dieser Türanschlag 8 wird ebenfalls in einer maschinellen Einrichtung mit der ABS-Kante 11 zusammengebracht, sicher verbunden (geklebt, verleimt) und dann wird dieser Türanschlag 8 mit auf die Basis 5, also die Unterkonstruktion aus Holz verleimt, verklebt etc. Auch ein Verschrauben wäre möglich.

Das Material des Türanschlags 8 ist im gezeigten Beispiel wiederum Holzmaterial, nämlich Vollholz, aber auch eine andere Holzlösung, zum Beispiel Schichtholz, wäre möglich.

Im gezeigten Beispiel in der Figur 4 ist auch der unter der Zarge 4 an der (rechten) Kante der Zarge 4 noch eine weitere Ausbildung einer Holzplatte 10 vorgesehen, deren Länge/Breite, wie aber auch Höhe letztlich von den gewünschten Bausituationen abhängt, es wäre auch möglich, auf diese Platte 10 zu verzichten, diese Platte 10 wird von ihrem Design her regelmäßig auf die Situation abgestimmt, die in dem Raum vorherrscht, in dem die Zarge und damit die Tür anschließt. Auch die Platte 10 kann (falls gewünscht) mit einer ABS-Kante versehen werden.

Die Lösung gemäß Figur 4 zeigt mithin auf, wie auf Basis einer Unterkonstruktion 5 zunächst ein Türfalz 6 mit ABS/PP/CPL/PVC etc. -Kante 7, ein Türanschlag 8 ebenfalls mit ABS/PP/CPL/PVC-Kante 11 aufbringbar ist und das Dekor, wie auch die Farbe der ABS-Kanten 7, 11 entspricht dabei den jeweiligen Bedürfnissen und Wünschen, ästhetischen Vorstellung am Ort des Einbaus.

Entscheidend ist, dass die ABS-Kanten 7, 11 des Zargenfalzes 6, wie auch des Anschlags 8, wie gewohnt in einer maschinellen Einrichtung auf die jeweils gewünschte Unterkonstruktion 5 mit den gewünschten Maßen aufgebracht werden kann und somit eine sichere Bindung von ABS-Kante 7 und Unterkonstruktion 5 ermöglicht, die einerseits die robusten Oberflächeneigenschaften der ABS-Kante 7 in der Türzarge 4 gewährleistet, andererseits aber auch eine lange Haltbarkeit und damit feste Aufnahme des Zargenfalzes 6 besonders auch der Abstandskante an der Basis beziehungsweise Holzunterkonstruktion 5 ermöglicht. Die ABS-Kanten 7 und 11 werden vorzugsweise nicht direkt auf die Unterkonstruktion 5 aufgebracht, sondern auf den Türfalz 6 (Zargenfalz 6) bzw. Türanschlag 8, und der Türfalz 6 und der Türanschlag 8 werden mit der Unterkonstruktion verleimt.

Figur 5 zeigt die in Figur 4 dargestellte Ausbildung noch einmal aus einer anderen Perspektive (allerdings ohne Dichtungsmittel).

Figur 6 zeigt noch einmal die Situation aus den Figuren 1 bis 3 und dabei ist dann gut zu erkennen, dass die ABS-Kante sowohl von der Zargenfalz, als auch vom Türanschlag, im gleichen Dekor ausgebildet sind und auch somit ästhetisch stimmig sind.

In den Figuren 4 und 5 ist das Dekor der jeweiligen ABS-Kanten bewusst in anderen Farbtönen gehalten, um eine bessere Unterscheidung und Erkennbarkeiten der Figuren zu ermöglichen.

Es sei nochmals erwähnt, dass der Abschluss 12 der Zarge 4 sowohl von seiner Oberfläche/Struktur, als auch seiner Breite, jeweils an die jeweiligen Einbausituationen angepasst wird, was immer von den jeweiligen Situationen, wie Wandstärken und anderen Gegebenheiten, abhängt.

Die erfindungsgemäße Lösung vereint somit die Vorteile der ABS-Kante mit dem Ziel einer Holzzarge mit dem weiteren Ziel und der Möglichkeit eines flächenbündigen Wandabschlusses.

Soweit in der vorstehenden Beschreibung insbesondere das Beispiel der ABS-Kante hervorgehoben wird, sei darauf verwiesen, dass auch andere Materialien, wie zum Beispiel PVC, PP, PMMA, PET, Acryl, CPL, Linoleum, aber auch Schichtholz, also Vollholz, Furnierholz, ein gutes Ergebnis feststellen lässt, was nach Einsatz, Zweck und Einbauort die Wünsche hinsichtlich Oberflächenstruktur und Beschaffenheit einerseits, wie auch hinsichtlich der Einbindung der Tür in das gesamte Raumdesign ermöglicht.

Figur 7 zeigt den Aufbau der erfindungsgemäßen Türzarge in einer noch detaillierteren Darstellung mit bevorzugten Abmaßen, wobei diese beispielhaft sind.

In der Figur 7 ist auch gut zu erkennen, dass die (ABS-)Kanten 7 und 11 an ihren freien Enden abgerundet sind (Radius R2).

Wie ausgeführt, die Ausbildung der ABS-Kante eine bevorzugte Variante, besteht auch eine alternative Möglichkeit darin, statt der ABS-Kante CPL-Material, PP, PVC, PET u.a. genanntes Material einzusetzen, wobei dies auch den Vorteil haben kann, dass es noch um die vordere Kante um die freie Kante des Zargenfalzes 6 herumgebogen werden kann.

Ein weiterer Vorteil kann darin bestehen, dass CPL-Material, z. B. als Folie in mehr farblichen Designvarianten vorliegt und somit eine noch bessere optische Abstimmung des Türfalzes auf die Raumumgebung, z. B. Wände und Boden oder Decke möglich ist.

CPL-Material oder CPL-Folie ist regelmäßig eine CPL-Deckschicht, die aus Dekorpapieren besteht, die mit Melaminharz getränkt und unter hohem Druck verpresst werden. Dabei entsteht eine ebenmäßige Schicht und besonders strapazierfähige Oberfläche, ABS ist häufig noch widerstandsfähiger als CPL und somit für die Ausbildung eines Türfalzes noch besser geeignet.

Die Aufbringung der CPL-Deckschicht an Zargenfalz 6 oder Türanschlag 8 kann wiederum mit den dafür vorgesehenen maschinellen Vorrichtungen erfolgen, was dann eine ideale Aufbringung der CPL-Deckschicht an dem Zargenfalz 6 bzw. Türanschlag 8 ermöglicht und diese Deckschicht mit dem Zargenfalz 6 bzw. Türanschlag 8 wird dann wie erwähnt (zusammen mit der bereits angebrachten CPL-Deckschicht) an der Basis 5 angebracht, z. B. damit verleimt, verklebt oder dergleichen.

Als Stand der Technik für eine ABS-Kante als solche wird unteranderem auf DE20022048 und DE102013114573 hingewiesen, die den Aufbau typischer Kanten aus Materialen, wie ABS, PVC etc., für den Möbelbau offenbaren.

## Patentansprüche

1. Türzarge (4) bestehend aus einer Basis (5) aus Holzmaterial und einen darauf angeordneten Zargenfalz (6) und einen neben dem Zargenfalz (6) angeordneten Türanschlag (8) mit einer Aufnahme (9) für ein Dichtungsmittel, wobei der Türanschlag (8) eine größere Höhe aufweist als der Zargenfalz (6) und der Zargenfalz (6) und/oder der Türanschlag (8) oberseitig jeweils mit einer der nachfolgenden Kanten (7, 11) versehen sind:
- ABS (Acrylnitril-Butadien-Styrol)
- PVC (Polyvinylchlorid)
- PP (Polypropylen)
- PMMA (Polymethylmetacrylat)
- PET (Polyethylenterephthalat)
- Acryl
- Linoleum
- Vollholz oder Furnierholz
- CPL (Continuous Pressure Laminate)

2. Türzarge nach Anspruch 1, **dadurch gekennzeichnet, dass** die Türzarge (4) flächenbündig mit der Wand (3) abschließbar ist, an der die Türzarge (4) anliegt.

3. Türzarge nach einem der vorhergehenden Ansprüche, **dadurch gekennzeichnet, dass** die Verbindung von Zargenfalz (6) mit der Kante (7) einerseits, wie Türanschlag (8) und der Kante (11) andererseits, in einer maschinellen Einrichtung erfolgt.

4. Tür oder Tor mit einer Türzarge (4) nach einem der vorhergehenden Ansprüche.

5. Wand mit einer Türzarge und Tür, wobei die Türzarge (4) flächenbündig mit der Wand (3) abschließt.
